# EUROPÄISCHE PATENTSCHRIFT

(11) **EP 3 360 207 B1**
(45) Veröffentlichungstag und Bekanntmachung des Hinweises auf die Patenterteilung: **18.09.2019**
(21) Anmeldenummer: 16798384.0
(22) Anmeldetag: 04.10.2016
(51) Int. Cl.: H01R 13/66, H01R 13/512, H01R 13/59

(54) **VORRICHTUNG ZUR DATENÜBERTRAGUNG**
DEVICE FOR TRANSMITTING DATA
DISPOSITIF DE TRANSMISSION DE DONNÉES

(30) Priorität: 06.10.2015 DE 102015116927
(43) Veröffentlichungstag der Anmeldung: 15.08.2018
(73) Patentinhaber: Harting Electric GmbH & Co. KG, 32339 Espelkamp (DE)
(72) Erfinder: LOSKE, Felix, 49504 Lotte (DE); VOLLMER, Christian, 32051 Herford (DE); TRÖGER, Lutz, 49082 Osnabrück (DE)
(86) Internationale Anmeldenummer: PCT/DE2016/100462
(87) Internationale Veröffentlichungsnummer: WO 2017/059843

(56) Entgegenhaltungen:
- EP-A2- 2 182 593
- DE-A1-102006 030 077
- US-A1- 2013 296 729

## Beschreibung

Die Erfindung geht aus von einer Vorrichtung zur Datenübertragung nach dem Oberbegriff des unabhängigen Anspruchs 1.

Derartige Vorrichtungen werden beispielsweise benötigt, um Messdaten oder andere Daten in oder an einem Steckverbinder zu speichern und an die Umgebung zu übertragen.

### Stand der Technik

Im Stand der Technik ist es bekannt, Datenmodule in Steckverbinder zu integrieren. Üblicherweise hat ein Steckverbinder die Funktion, Energie, z. B. elektrisch und/oder pneumatisch, und ergänzend oder alternativ Signale, z. B. elektrisch und/oder optisch, zu übertragen. Durch ein Datenmodul ist er in der Lage, zusätzlich zu dieser konventionellen Funktion auch Daten zu speichern und gegebenenfalls an seine Umgebung weiterzugeben. Dabei bezeichnet der Begriff Datenmodul in der Regel ein separates Bauelement, das in der Lage ist, diese Daten zu speichern und weiterzugeben.

Im Stand der Technik sind, beispielsweise aus den Druckschriften DE 198 51 473 A1 und EP 1 353 412 B1 Datenmodule bekannt, die in einen Steckverbinder integrierbar sind.

Weiterhin ist es aus der Druckschrift DE 202 19 875 U1 bekannt, ein entsprechendes Speichermodul mit einem USB-Anschluss in einen Steckverbinder zu integrieren.

Nachteilig bei diesem Stand der Technik ist, dass all diese Module lediglich über das konventionell an den Steckverbinder angeschlossene Kabel kommunizieren können, wodurch der weitere Signalweg der Daten durch den Verlauf des Kabels festgelegt sind. Der Verlauf dieses Kabels ist in der Regel aber durch die konventionelle Funktion des Steckverbinders vorgegeben.

Außerdem ist es aus der Druckschrift US 2015/0199603 A1 bekannt, einen RFID-Transponder in ein Steckverbindergehäuse zu integrieren.

Dabei ist jedoch nachteilig, dass die dazugehörigen Steckverbindergehäuse, um den entsprechenden Funkverkehr nicht zu beeinträchtigen, aus einem nicht schirmenden, insbesondere nichtmetallischen Material bestehen müssen. Umgekehrt sind schirmende Gehäuse für viele Steckverbinder notwendig. Weiterhin ist Metall als Material unter anderem aus Stabilitätsgründen nicht oder nur schwer ersetzbar.

Es ist zudem bekannt, RFID-Transponder als Datenmodul einzusetzen und an einer Außenseite eines Metallgehäuses des Steckverbinders zu befestigen, z. B. anzukleben. Dabei ist jedoch die Gefahr gegeben, dass die RFID-Tags unter schweren Umweltbedingungen abfallen und womöglich verlorengehen. In ihrer Funktion sind von außen an ein Metallgehäuse angebrachte Transponder naturgemäß beispielsweise für Kennzeichnungszwecke zwar gut geeignet, nicht aber für Messungen, die innerhalb des Steckverbindergehäuses stattfinden, z.B. Temperatur-, Strom-, Spannungs-, Leitfähigkeits-und/oder Feuchtemessungen sowie ergänzend oder alternativ zur Durchführung von umfassenden Funktionsfähigkeitsüberprüfungen. Gerade solche Messdaten und ihre Echtzeitanalyse gewinnen für die Analyse der Signalübertragung jedoch zunehmend an Bedeutung.

Die Druckschrift EP 2 182 593 A2 offenbart einen Sensorverbinder. Dieser besitzt wenigstens eine erste Schale, welche mit wenigstens einem entsprechenden ersten externen Stecker oder einer entsprechenden ersten externen Aufnahme verbindbar ist. Weiterhin besitzt er zumindest eine zweite Schale, welche mit wenigstens entweder einem entsprechenden zweiten externen Stecker oder einer entsprechenden zweiten externen Aufnahme verbindbar ist. Außerdem besitzt er wenigstens einen Leiter zum Übertragen von Information über den Sensorverbinder, wenigstens einen Sensor zum Erfassen der Information von wenigstens einem Leiter und wenigstens eine Schaltung in Verbindung mit dem wenigstens einen Sensor, wobei die wenigstens eine Schaltung Folgendes aufweist: Wenigstens eine Speichervorrichtung zum Speichern der Information; wenigstens einen Prozessor zum Verarbeiten der gespeicherten Information; und (iii) wenigstens einen Kommunikationsauslass zur Übertragung der Information an wenigstens eine externe Vorrichtung. Dabei ist der Kommunikationsauslass separat und abgegrenzt von dem wenigstens einen Leiter. Weiterhin besitzt der Sensorverbinder ein Gehäuse, welches zwischen der ersten Schale und der zweiten Schale angeordnet ist und den wenigstens einen Sensor und die wenigstens eine Schaltung im Wesentlichen umgibt.

Im Stand der Technik besteht daher ein Bedarf an einer Vorrichtung, die es ermöglicht, auf einer preisgünstige und gleichzeitig flexible Weise Daten aus einem Steckverbindergehäuse heraus unabhängig von dessen konventioneller Verkabelung verfügbar zu machen.

### Aufgabenstellung

Die Aufgabe der Erfindung besteht somit darin, eine Vorrichtung anzugeben, die es ermöglicht, eine Datenübertragung aus einem Steckverbindergehäuse heraus möglichst frei konfigurierbar zu gestalten. Insbesondere ist es zusätzlich eine Aufgabe der Erfindung, gegebenenfalls auch die schirmende Wirkung des beispielsweise metallischen Steckverbindergehäuses mittels einer preisgünstigen Bauform aufrecht zu erhalten. Weiterhin besteht eine zusätzliche Aufgabe darin, eine bestehenden Steckverbinder mit der erfindungsgemäßen Vorrichtung nachrüsten zu können.

Diese Aufgabe wird mit einer Vorrichtung der eingangs erwähnten Art durch die Merkmale des kennzeichnenden Teils des unabhängigen Anspruchs 1 gelöst.

Diese Vorrichtung zur Datenübertragung umfasst ein Datenmodul zum Speichern und wiedergeben von Daten, sowie ein Steckverbindergehäuse mit einer Kabelausgangsöffnung und einer Kabelverschraubung und weiterhin ein Adaptermodul, welches zumindest einen Kabeldurchlassbereich besitzt, und an einem ersten Ende dieses Kabeldurchlassbereichs eine Kabeleinlassöffnung und an einem zweiten Ende dieses Kabeldurchlassbereichs eine Kabelauslasssöffnung aufweist, wobei das Adaptermodul mit seiner Kabeleinlassöffnung an der Kabelausgangsöffnung des Steckverbindergehäuses befestigbar ist, und wobei die Kabelverschraubung an der Kabelauslassöffnung des Adaptermoduls befestigbar ist, so dass das Adaptermodul zwischen der Kabelauslassöffnung und der Kabelverschraubung befestigbar ist.

Vorteilhafte Ausgestaltungen der Erfindung sind in den Unteransprüchen angegeben.

Ein wesentlicher Vorteil der Erfindung besteht darin, dass das Datenmodul im Inneren des Steckverbindergehäuses oder im Inneren des Adaptermoduls angeordnet sein kann, und dass seine Daten dennoch unabhängig von der konventionellen Verkabelung des Steckverbinders adressiert werden können. Insbesondere kann so auch in bidirektionaler Datenaustausch ermöglicht werden. Das Datenmodul kann beispielsweise Daten aus Messewerten, welche innerhalb des Steckverbinders gewonnen werden, generieren, empfangen, speichern und/oder verarbeiten sowie über einen oder verschiedene Ports ausgeben. Alternativ oder ergänzend kann das Datenmodul auch eine Kennung und/oder bestimmte, den jeweiligen Steckverbinder und/oder angeschlossene Geräte betreffende Daten speichern.

Von besonderem Vorteil ist es dabei insbesondere, dass sowohl eine Datenübertragung aus einem schirmenden, beispielsweise metallischen, Steckverbindergehäuse heraus konfigurierbar ist, ohne dass dazu Modifikationen am Gehäuse stattfinden müssen, welche die schirmende Wirkung sonst beeinträchtigen könnten.

Ein besonderer Vorteil der Erfindung besteht darin, dass bestehende und bereits im Markt etablierte Gehäuse durch die Verwendung eines Adaptermoduls nachgerüstet werden können. Dadurch ist eine Möglichkeit zu preiswerten Erweiterung bestehender Module gegeben. Auch können die Herstellungsverfahren der entsprechenden Gehäuse unverändert bestehen bleiben, was von großem wirtschaftlichem Nutzen ist.

In einer bevorzugten Ausgestaltung weist die Kabelverschraubung ein Schraubgewinde auf.

Mit einem solchen Schraubgewinde kann eine solche Kabelverschraubung üblicherweise direkt in oder auf ein entsprechendes Gegengewinde der bevorzugt kreisrunden Kabelausgangsöffnung des Steckverbindergehäuses geschraubt werden, falls die jeweilige Anwendung beispielsweise kein Adaptermodul notwendig macht. Die Kabelverschraubung besitzt selbstverständlich eine Kabeldurchgangsöffnung, die dafür vorgesehen ist, ein Kabel hindurch zu führen, und weist weiterhin Mittel auf, die dazu geeignet sind, das Kabel beim Einschrauben zu fixieren, so dass das Kabel üblicherweise am Steckverbinder zum Zweck der Zugentlastung stabil gehalten ist.

Erfindungsgemäß kann aber auch das Adaptermodul an seiner bevorzugt kreisrunden Kabeleinlassöffnung, insbesondere an einem hohlzylinderförmigen Kabeleinlassstutzen, ein Schraubgewinde aufweisen, mit dem es in oder auf das besagte Gegengewinde des Steckverbindergehäuses ein- oder aufschraubbar ist.

Das Adaptermodul kann weiterhin an die Kabeleinlassöffnung anschließend einen Kabeldurchlassbereich besitzen, durch welchen das Kabel führbar ist. Am gegenüberliegenden Ende dieses Kabeldurchlassbereichs besitzt das Adaptermodul eine bevorzugt kreisrunde Kabelauslassöffnung. Diese kann, beispielsweise in einem hohlzylindrischen Kabelabgangsstutzen bestehen und ebenfalls ein Schraubgewinde besitzen, in oder auf welches die besagte - oder auch eine andere - Kabelverschraubung ein- oder aufschraubbar ist.

Stimmt der Durchmesser und die Gewindeform der Kabelauslassöffnung des Adaptermoduls mit der des Steckverbinders überein, so ist dies von Vorteil, weil dann dieselbe Kabelverschraubung verwendet werden kann, die auch für den üblichen Einsatz des Steckverbinders vorgesehen ist, was eine Vereinfachung der Herstellung und somit eine Kostenersparnis bedeutet.

Die Bauform des Adaptermoduls kann es aber notwendig machen, dass beispielsweise der Durchmesser seiner Kabeleinlassöffnung vom Durchmesser der Kabelausgangsöffnung des Steckverbindergehäuses abweicht, z. B. kleiner ist als dieser. In diesem Fall kann das Adaptermodul eine eigene, speziell an seine Bauform angepasste Kabelverschraubung besitzen, was vorteilhaft ist, weil diese dann an die exakten baulichen Gegebenheiten Adaptermoduls angepasst sein und so für eine besonders gute Stabilität sorgen kann.

In jedem dieser Fälle kann das Adaptermodul an das Steckverbindergehäuses angeschraubt werden und die jeweilige Kabelverschraubung kann an das Adaptermodul angeschraubt werden. Dies ist von Vorteil, weil so das Adaptermodul stabil zwischen dem Steckverbindergehäuse und der Kabelverschraubung gehalten ist.

Selbstverständlich können auch durch das konventionelle Kabel, das durch die Kabelauslassöffnung des Adaptermoduls aus diesem hinausgeführt ist, Daten an die Umgebung des Steckverbinders übertragen werden. Deren Adressierung ist jedoch, wie bereits erwähnt, durch den Verlauf dieses Kabels eingeschränkt.

Die Erfindung hat demgegenüber den Vorteil, dass durch das Adaptermodul zusätzlich zur herkömmlichen Funktionalität des Steckverbinders auch eine funktionale Erweiterung gegeben ist, welche eine separate Datenausgabe ermöglicht und insbesondere sogar einem separaten Datenaustausch dient, der unabhängig von der konventionellen Verkabelung frei adressierbar ist.

Vorteilhafterweise weist das Adaptermodul zu diesem Zweck zusätzlich zur besagten Kabelauslassöffnung, weitere Mittel zur Datenausgabe auf, beispielsweise eine oder mehrere optischen Anzeigeeinrichtungen, wie z. B. ein Display oder eine oder mehrere, insbesondere verschiedenfarbige LEDs (Light Emission Diodes). Dies hat den Vorteil, dass Signale ohne weitere Mittel sofort optisch wahrgenommen werden können. Zum einen bedeutet dies eine Kostenersparnis und zum anderen auch eine geringere Fehleranfälligkeit als z. B. über eine Funkverbindung. Beispielsweise kann ein Steckverbinder, dessen ordnungsgemäße Funktion, z. B. durch Hitze oder Feuchtigkeit nicht mehr sicher gestellt ist, dies auf diese Weise anzeigen. Dies kann von entsprechend geschultem Personal, beispielsweise im Bahnbereich, einfach erkannt werden und der Steckverbinder kann somit umgehend ausgetauscht werden, was für die Betriebssicherheit der entsprechenden Anlage, beispielswiese einer Industrieanlage, einer Eisenbahn o.ä. von besonders großem Vorteil ist.

Ergänzend oder alternativ dazu können die weiteren Mittel zur Datenausgabe eine oder mehrere digitale Schnittstellen umfassen. Die hat den Vorteil, dass die entsprechenden Daten insbesondere in Echtzeit ausgewertet werden können. Insbesondere können diese Daten online, z. B. über ein Netzwerk, beispielsweise auch über das Internet an einen Rechner übertragen und zentral ausgewertet werden. Vorteilhafterweise ist dann auch ein bidirektionaler Datenaustausch möglich, so dass beispielsweise auch der Rechner dem Datenmodul Anweisungen geben kann, beispielsweise bestimmte Messungen zu bestimmten Zeitpunkten durchzuführen.

Weiterhin ist es vorteilhaft, wenn zumindest eine der Schnittstellen zur Datenausgabe über eine drahtlose Funkverbindung geeignet ist, weil dies den entsprechenden Verkabelungsaufwand verringert. Die Schnittstelle kann eine USB-Schnittstelle sein, an welche sogenannte "Dongles", also spezielle USB-Sticks, die beispielsweise Kommunikationsmodule aufweisen, angesteckt werden können. Bei diesen Kommunikationsmodulen kann es sich insbesondere um Funkmodule handeln, welche Standards wie z. B. Zig Bee, WLAN, RFID, und/oder Bluetooth verwenden.

Besonders vorteilhaft ist es, wenn Mittel vorgesehen sind, um die Energieversorgung eines solchen Funkmoduls zu gewährleisten. Dazu kann zumindest ein Anschluss der mindestens einen Schnittstelle elektrisch leitend mit zumindest einer Leitung des konventionellen Kabels, beispielsweise einer sogenannten POE (Power Over Ethernet)-Leitung, verbunden werden.

Es kann aber alternativ oder ergänzend auch ein weiteres Kabel, nämlich ein Kommunikationskabel, direkt mit zumindest einer dieser Schnittstellen verbunden werden, was unter anderem den Vorteil hat, dass sich gegenüber einer Funkverbindung die Datensicherheit der Übertragung erhöht. Bei den Schnittstellen kann es sich beispielsweise um USB, RJ45 und/oder M6 - Steckverbindungsschnittstellen oder dergleichen handeln. Auch können an diese Schnittstellen visuelle Module mit LED-Leuchten oder Displays angeschlossen werden. In diesem Fall kann die elektrische Energieversorgung der Module über das Kommunikationskabel erfolgen.

In einer weiteren bevorzugten Ausgestaltung ist das Datenmodul in dem Adaptermodul angeordnet. Dadurch wird im Steckverbindergehäuse Platz für dessen konventionelle Bauteile / Steckverbindermodule geschaffen, was einen zusätzlichen Vorteil darstellt.

### Ausführungsbeispiel

Ein Ausführungsbeispiel der Erfindung ist in den Zeichnungen dargestellt und wird im Folgenden näher erläutert. Es zeigen:
- Fig. 1: ein Steckverbindergehäuse mit einem Adaptermodul und einer Kabelverschraubung;
- Fig. 2a, b, c: ein Steckverbindergehäuse mit einem Adaptermodul, einer Kabelverschraubung und einem Funkdongle;
- Fig. 3a, b: ein Steckverbindergehäuse mit einem Adaptermodul, einer Kabelverschraubung und einer Push Pull Steckverbindung;
- Fig. 4a, b: ein Steckverbindergehäuse mit einem Adaptermodul, einer Kabelverschraubung und einem Funk- und einem LED-Dongle;
- Fig. 5a, b: ein Steckverbindergehäuse mit einem Adaptermodul, das eine optische Anzeigeeinrichtung aufweist und einer Kabelverschraubung.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Fig. 1 zeigt ein Steckverbindergehäuse 1 mit einer Kabelausgangsöffnung 11, die ein Innengewinde 111 aufweist. Weiterhin ist ein Adaptermodul 2 gezeigt, welches eine Kabeleinlassöffnung in Form eines hohlzylindrischen Kabeleinlassstutzens 22 mit einem Außengewinde 221 besitzt. Mittels dieses Außengewindes 221 ist das Adaptermodul 2 mit seinem Kabeleinlassstutzen 22 in das Innengewinde 111 der Kabelausgangsöffnung 11 geschraubt. Weiterhin besitzt das Adaptermodul 2 eine Kabelauslassöffnung, welche in diesem Beispiel in Form eines hohlzylindrischen Kabelabgangsstutzens 23 ausgeführt ist. Dieser Kabelabgangsstutzen 23 besitzt ein nicht in der Zeichnung dargestelltes Außengewinde.

Zwischen dem Kabeleinlassstutzen 22 und dem Kabelabgangsstutzen 23 besitzt das Adaptermodul 2 einen Kabeldurchlassbereich 28.

Weiterhin ist eine Kabelverschraubung 3 dargestellt, die ein ebenfalls in der Zeichnung nicht sichtbares Innengewinde besitzt, mit dem sie auf den Kabelabgangsstutzen 23 aufschraubbar ist.

Alternativ dazu könnte der Kabelabgangsstutzen 23 auch ein Innengewinde besitzen und die Kabelverschraubung 3 könnte ein Außengewinde besitzen, mit dem sie in den Kabelabgangsstutzen 11 einschraubbar wäre. Insbesondere weist das Adaptermodul 2 eine Ausgangsfläche 24 auf, in welcher Mittel zur Ausgabe von Daten und/oder Signalen angeordnet werden können.

Die Fig. 2a zeigt ein Steckverbindergehäuse 1 mit einem Adaptermodul 2 und einer Kabelverschraubung 3, wobei an der Ausgangsfläche 24 ein Funkdongle 41 angesteckt ist.

Die Fig. 2b zeigt dieselbe Anordnung im Querschnitt und verdeutlicht dabei die entsprechende Verkabelung. Ein konventionelles Kabel 6 durchläuft die Kabelverschraubung 3 und ist mittels dieser an dem Adaptermodul 2 verschraubt Das Adaptermodul 2 besitzt ein an seiner Ausgangsfläche 24 angeordnetes Datenmodul 5 mit einer geeigneten Schnittstelle 52, z. B. einer USB-Schnittstelle. An das Datenmodul 5 ist selbstverständlich jeder zur Schnittstelle 52 passende Dongle ansteckbar, insbesondere der hier dargestellte Funkdongle 41. Insbesondere sollte diese Schnittstelle 52 dazu auch eine Stromversorgung beinhalten. Die Speisung dieser Stromversorgung findet über eine Versorgungsleitung 61 statt, die aus dem Kabel 6 stammt oder elektrisch leitend mit einer entsprechenden Leitung des Kabels 6 verbunden ist.

Wie in der Fig. 2c dargestellt ist, sind im Steckverbindergehäuse 1 drei konventionelle Steckverbindermodule 7 angeordnet, nämlich ein elektrisches Modul 71 zur Übertragung elektrischer Energie, ein optisches Modul 72 zur Übertragung optischer Signale und ein pneumatisches Modul 73 zur Übertragung von Luft bzw. Luftdruck.

Weiterhin ist auch in dieser Darstellung ein Bussystem 70 gezeigt, welches die Steckverbindermodule 71, 72, 73, z. B. über deren nicht dargestellte Schaltkontakte, elektrisch miteinander verbindet und das über eine Datenleitung 51 an das Datenmodul 5 und die dazugehörige Schnittstelle 52 angeschlossen ist. Die Stromversorgung des Bussystems 70 sowie gegebenenfalls einer entsprechenden Sensorik innerhalb der Module 71, 72, 73, kann gegebenenfalls auch über die Datenleitung 51 und über die Schnittstelle 52 und somit aus der Versorgungsleitung 61 erfolgen.

In der Fig. 3a und der Fig. 3b ist das Datenmodul 5 mit einer Steckverbindung ausgestattet, die keine Stromversorgung vom Kabel 6 benötigt, da sie dafür vorgesehen ist, an einen kabelgebundenen Steckverbinder, insbesondere einem Push-Pull Steckverbinder 42 angeschlossen zu werden, der seinerseits kabelanschlussseitig an ein Datenkabel 421 angeschlossen ist.

Dementsprechend handelt es sich bei der Steckverbindung des Datenmoduls 5 um eine sogenannte "Push-Pull" Steckverbindung, die zusammen mit dem entsprechenden Push-Pull Steckverbinder 42 betrieben werden kann. Über die Datenleitung 51 ist die Steckverbindung des Datenmoduls 5 mit dem Bussystem 70 verbunden. Über diese Datenleitung 51 und somit über den Push-Pull Steckverbinder 42 und dessen Datenkabel 421 kann das Datenmodul 5 gegebenenfalls auch mit elektrischer Energie versorgt werden.

In der Fig. 4a ist eine Anordnung gezeigt, in der das Adaptermodul 2 ein Datenmodul 5 mit mehreren, nämlich in diesem Fall zwei, Schnittstellen besitzt. Somit können, wie dargestellt, an das Datenmodul sogar zwei verschiedene Dongles 4 angeschlossen werden. In diesem Fall handelt es sich dabei um den bereits beschriebenen Funkdongle 41 und einen weiteren LED-Dongle 43, der sich dadurch auszeichnet, dass er eine oder mehrere LED (Licht Emittierende Dioden) aufweist, die er direkt als optische Signalgeber verwenden kann.

In der Fig. 5a und Fig. 5b sind Adaptermodule dargestellt, die ihrerseits über eine entsprechende Anzeigeeinrichtung verfügen.

In der Fig. 5a besitzt das Adaptermodul 2 ein Display 44, das den Vorteil besitzt, dass es zur Darstellung vom Anwender frei programmierbar ist.

In der Fig. 5b besitzt das Adaptermodul 2 mehrere verschiedenfarbige LEDs 45, die gut sichtbar mittels entsprechend farbiger Signale bestimmte Zustände anzeigen können.

### Bezugszeichenliste

- 1: Steckverbindergehäuse
- 11: Kabelausgangsöffnung
- 111: Innengewinde der Kabelausgangsöffnung
- 2: Adaptermodul
- 22: Kabeleinlassöffnung / Kabeleinlassstutzen
- 221: Außengewinde des Kabeleinlassstutzens
- 23: Kabelausgangsöffnung / Kabelabgangsstutzen
- 231: Außengewinde des Kabelabgangsstutzens
- 24: Ausgangsfläche
- 28: Kabeldurchlassbereich
- 3: Kabelverschraubung
- 41: Funkdongle
- 42: Push-Pull Steckverbinder
- 421: Datenkabel
- 43: LED Dongle
- 44: Display
- 45: LED-Anzeige
- 5: Datenmodul
- 51: Datenleitung
- 52: Schnittstelle
- 6: konventionelles Kabel
- 61: Versorgungsleitung
- 7: Steckverbindermodule
- 70: Bussystem
- 71: elektrisches Modul
- 72: optisches Modul
- 73: pneumatisches Modul

## Patentansprüche

1. Vorrichtung zur Datenübertragung, umfassend ein Datenmodul (5) zum Speichern und wiedergeben von Daten, sowie ein Steckverbindergehäuse (1) mit einer Kabelausgangsöffnung (11) und einer Kabelverschraubung (3), wobei
die Vorrichtung weiterhin ein Adaptermodul (2) aufweist, welches zumindest einen Kabeldurchlassbereich (28) besitzt, und wobei das Adaptermodul (2) an einem ersten Ende dieses Kabeldurchlassbereichs (28) eine Kabeleinlassöffnung (22) und an einem zweiten Ende dieses Kabeldurchlassbereichs (28) eine Kabelauslasssöffnung (23) aufweist, wobei das Adaptermodul (2) mit seiner Kabeleinlassöffnung (22) an der Kabelausgangsöffnung (11) des Steckverbindergehäuses (1) befestigbar ist, und wobei die Kabelverschraubung (3) an der Kabelauslassöffnung (23) des Adaptermoduls (2) befestigbar ist, so dass das Adaptermodul (2) zwischen der Kabelauslassöffnung (11) und der Kabelverschraubung (3) befestigbar ist, **dadurch gekennzeichnet, dass** das Adaptermodul (2) eine Ausgangsfläche (24) besitzt, an der das besagte Datenmodul (5) angeordnet ist, wobei das Datenmodul (5) mit mindestens einer Schnittstelle (52) zum Anschluss eines Dongles (41,43) und/oder einer Steckverbindung zum Anschluss eines kabelgebundenen Steckverbinders (42) ausgestattet ist.

2. Vorrichtung nach Anspruch 1, wobei die mindestens eine Schnittstelle (52) eine Stromversorgung beinhaltet

3. Vorrichtung nach Anspruch 2, wobei es sich beider mindestens einen Schnittstelle (52) um eine USB-Schnittstelle handelt.

4. Vorrichtung zur Datenübertragung nach einem der Ansprüche 1 bis 3, **dadurch gekennzeichnet, dass** das Adaptermodul (2) an seiner Kabeleinlassöffnung (22) und an seiner Kabelauslassöffnung (23) je ein Schraubgewinde (221, 231) aufweist, und dass das Steckverbindergehäuse (1) sowie die Kabelverschraubung (3) dazu jeweils passende Gegengewinde (111) aufweisen.

5. Vorrichtung nach Anspruch 4, **dadurch gekennzeichnet, dass** die Kabeleinlassöffnung (22) in Form eines hohlzylindrischen Kabeleingangsstutzens (22) ausgeführt ist, an dem das entsprechende Schraubgewinde (221) angeordnet ist.

6. Vorrichtung nach Anspruch 5, **dadurch gekennzeichnet, dass** das es sich bei dem Schraubgewinde (221) des Kabeleinlassstutzens um ein Außengewinde (221) handelt, das in ein Innengewinde (111) des Steckverbindergehäuses (1) einschraubbar ist.

7. Vorrichtung nach einem der vorstehenden Ansprüche, **dadurch gekennzeichnet, dass** das Adaptermodul (2) zusätzlich zur Kabelauslassöffnung (11) weitere Mittel zur Datenausgabe aufweist.

8. Vorrichtung nach Anspruch 7, **dadurch gekennzeichnet, dass** die weiteren Mittel zur Datenausgabe eine optischen Anzeigeeinrichtung (44, 45) beinhalten.

9. Vorrichtung nach Anspruch 8, **dadurch gekennzeichnet, dass** die weiteren Mittel zur Datenausgabe eine oder mehrere digitale Schnittstellen (52) umfassen.

10. Vorrichtung nach Anspruch 9, **dadurch gekennzeichnet, dass** zumindest eine der Schnittstellen (52) zur Datenausgabe über eine drahtlose Funkverbindung (41) geeignet ist.

11. Vorrichtung nach Anspruch 10, **dadurch gekennzeichnet, dass** die zumindest eine Schnittstelle (52) zum Anschließen eines Funkmoduls (41) geeignet ist und das die Vorrichtung weiterhin Mittel (61) aufweist, zumindest einen Anschluss dieser Schnittstelle (52) elektrisch leitend mit zumindest einer Leitung des ersten Kabels (6) zu verbinden, um die Energieversorgung eines solchen Funkmoduls (41) zu gewährleisten.

12. Vorrichtung nach einem der vorstehenden Ansprüche, **dadurch gekennzeichnet, dass** das Datenmodul (5) in dem Adaptermodul (2) angeordnet ist.

## Claims

1. Device for data transmission, said device comprising a data module (5) for storing and playing back data, and also a plug connector housing (1) having a cable outlet opening (11) and a cable gland (3), wherein
the device comprises furthermore an adaptor module (2) that comprises at least one cable passage region (28) and wherein the adaptor module (2) comprises a cable inlet opening (22) at a first end of this cable passage region (28) and a cable outlet opening (23) at a second end of this cable passage region (28), wherein the adaptor module (2) may be fastened by means of its cable inlet opening (22) to the cable outlet opening (11) of the plug connector housing (1), and wherein the cable gland (3) may be fastened to the cable outlet opening (23) of the adaptor module (2), with the result that the adaptor module (2) may be fastened between the cable outlet opening (11) and the cable gland (3), **characterized in that** the adaptor module (2) has an outlet surface (24) on which the said data module (5) is arranged, wherein the data module (5) is equipped with at least one interface (52) for the connection of a dongle (41, 43) and/or with a plug connection for the connection of a cable-connected plug connector (42) .

2. Device according to Claim 1, wherein the at least one interface (52) contains a current supply.

3. Device according to Claim 2, wherein the at least one interface (52) is a USB-interface.

4. Device for data transmission according to any of Claims 1 to 3, **characterized in that** the adaptor module (2) comprises at its cable inlet opening (22) and at its cable outlet opening (23) one screw thread (221, 231) in each case, and **in that** the plug connector housing (1) and also the cable gland (3) each comprise corresponding mating threads (111).

5. Device according to Claim 4, **characterized in that** the cable inlet opening (22) is configured in the form of a hollow cylindrical cable inlet connection piece (22) on which the corresponding screw thread (221) is arranged.

6. Device according to Claim 5, **characterized in that** the screw thread (221) of the cable inlet connection piece is an outer thread (221) that may be screwed into an inner thread (111) of the plug connector housing (1).

7. Device according to any one of the preceding claims, **characterized in that** the adaptor module (2) comprises in addition to the cable outlet opening (11) further means for outputting data.

8. Device according to Claim 7, **characterized in that** the further means for outputting data comprise an optical display device (44, 45).

9. Device according to Claim 8, **characterized in that** the further means for outputting data comprise one or a plurality of digital interfaces (52).

10. Device according to Claim 9, **characterized in that** at least one of the interfaces (52) is suitable for outputting data via a wireless radio connection (41).

11. Device according to Claim 10, **characterized in that** the at least one interface (52) is suitable for connecting a radio module (41) and **in that** the device comprises furthermore means (61), at least for connecting a connection of this interface (52) in an electrically conductive manner to at least one line of the first cable (6) so as to ensure the energy supply to such a radio module (41).

12. Device according to any one of the preceding claims, **characterized in that** the data module (5) is arranged in the adaptor module (2).

## Revendications

1. Dispositif de transmission de données comprenant un module de données (5) destiné à mémoriser et reproduire des données, et un boîtier de connecteur enfichable (1) pourvu d'une ouverture de sortie de câble (11) et d'un presse-étoupe (3),
le dispositif comprenant en outre un module adaptateur (2) qui possède au moins une zone de passage de câble (28) et le module adaptateur (2) comportant une ouverture d'entrée de câble (22) à une première extrémité de cette zone de passage de câble (28) et une ouverture de sortie de câble (23) à une deuxième extrémité de cette zone de passage de câble (28), le module adaptateur (2) pouvant être fixé, par son ouverture d'entrée de câble (22), à l'ouverture de sortie de câble (11) du boîtier de connecteur enfichable (1), et le presse-étoupe (3) pouvant être fixé à l'ouverture de sortie de câble (23) du module adaptateur (2) de telle sorte que le module adaptateur (2) puisse être fixé entre l'ouverture de sortie de câble (11) et le presse-étoupe (3), **caractérisé en ce que** le module adaptateur (2) possède une surface de sortie (24) sur laquelle ledit module de données (5) est disposé, le module de données (5) comportant au moins une interface (52) destinée au raccordement d'un dongle (41, 43) et/ou une liaison par enfichage destinée au raccordement d'un connecteur enfichable (42) .

2. Dispositif selon la revendication 1, l'au moins une interface (52) comprenant une alimentation en courant.

3. Dispositif selon la revendication 2, l'au moins une interface (52) étant une interface USB.

4. Dispositif de transmission de données selon l'une des revendications 1 à 3, **caractérisé en ce que** le module adaptateur (2) comporte au niveau de son ouverture d'entrée de câble (22) et de son ouverture de sortie de câble (23) un filetage (221, 231), et **en ce que** le boîtier de connecteur enfichable (1) et le presse-étoupe (3) comportent chacun un filetage homologue correspondant (111).

5. Dispositif selon la revendication 4, **caractérisé en ce que** l'ouverture d'entrée de câble (22) est conçue sous la forme d'un manchon d'entrée de câble (22) cylindrique creux sur lequel est disposé le filetage (221) correspondant.

6. Dispositif selon la revendication 5, **caractérisé en ce que** le filetage (221) du manchon d'entrée de câble est un filetage extérieur (221) qui peut être vissé dans un filetage intérieur (111) du boîtier de connecteur enfichable (1).

7. Dispositif selon l'une des revendications précédentes, **caractérisé en ce que** le module adaptateur (2) comporte d'autres moyens de sortie de données en plus de l'ouverture de sortie de câble (11).

8. Dispositif selon la revendication 7, **caractérisé en ce que** les autres moyens de sortie de données comprennent un dispositif d'affichage optique (44, 45).

9. Dispositif selon la revendication 8, **caractérisé en ce que** les autres moyens de sortie de données comprennent au moins une interface numérique (52).

10. Dispositif selon la revendication 9, **caractérisé en ce qu'**au moins une des interfaces (52) est appropriée à la sortie de données par le biais d'une liaison radio sans fil (41).

11. Dispositif selon la revendication 10, **caractérisé en ce que** l'au moins une interface (52) est appropriée au raccordement d'un module radio (41) et **en ce que** le dispositif comprend en outre des moyens (61) pour établir au moins un raccordement de cette interface (52) de manière électriquement conductrice à au moins une ligne du premier câble (6) pour assurer l'alimentation en énergie d'un tel module radio (41).

12. Dispositif selon l'une des revendications précédentes, **caractérisé en ce que** le module de données (5) est disposé dans le module adaptateur (2).
